# EUROPÄISCHE PATENTSCHRIFT

(11) **EP 0 921 325 B1**
(45) Veröffentlichungstag und Bekanntmachung des Hinweises auf die Patenterteilung: **27.08.2003**
(21) Anmeldenummer: 98123115.2
(22) Anmeldetag: 04.12.1998
(51) Int. Cl.: F16B 13/00

(54) **Vorrichtung zur Befestigung von Wandhalterungen**
Fastening assembly for wall mountings
Dispositif de fixation d'éléments muraux

(30) Priorität: 05.12.1997 DE 29721396 U; 13.02.1998 EP 98102496
(43) Veröffentlichungstag der Anmeldung: 09.06.1999
(73) Patentinhaber: Kollinger Metallbau GmbH, 87749 Hawangen (DE)
(72) Erfinder: Kollinger, Franz, 87700 Memmingen (DE)
(74) Vertreter: Pfister, Helmut, Dipl.-Ing.

(56) Entgegenhaltungen:
- WO-A-96/22469
- GB-A- 678 799

## Beschreibung

Die Erfindung betrifft eine Vorrichtung zur Befestigung von Wandhalterungen, im wesentlichen bestehend aus zwei Teilen, wobei der erste Teil in einer Bohrung der Wand fixiert ist und der zweite Teil klemmend aber lösbar in einer Ausnehmung des ersten Teils gehalten ist und die Halterung trägt.

Beispielsweise im Ladenbau, aber auch für Wohnungsausstattungen sind wandhalterungen bekannt, die im wesentlichen aus zwei Teilen bestehen. Der eine Teil wird in einer Wand, zum Beispiel einer Möbelwand, einer Gestellwand oder auch an einer Zimmerwand befestigt. In dieses in der Wand befestigte Teil, wird ein weiteres Teil eingesteckt, und zwar derart, daß dieses zweite, eingesteckte Teil fest mit dem ersten Teil verbunden ist. Die Anordnung ist dabei derart getroffen, daß es immer möglich ist, dieses zweiten Teil vom ersten Teil zu trennen. Der einsteckbare zweite Teil kann beispielsweise dazu dienen, ein Regalbrett oder dergleichen zu tragen. Es können auch Kleiderbügel an dem zweiten Teil aufgehängt werden. Da der zweite Teil im ersten Teil lösbar gehalten ist, ist es leicht möglich, eine einmal getroffene Anordnung abzuändern, was bei der Raumausstattung, im Ladenbau usw., Vorteile bietet.

In der AT-B 32 92 46 ist eine Vorrichtung beschrieben, bei der in eine entsprechend dimensionierte Bohrung einer Wand ein dübelartiges Rohrstück eingesetzt bzw. eingeschlagen wird, das dann durch das Einsetzen des zweiten Teiles aufgeweitet wird. Wohl ist es grundsätzlich möglich, daß derartige Befestigungen wieder gelöst werden. Die Aufweitung des Dübels hat aber den Nachteil, daß der sichere Halt des Dübels im Bohrloch gemindert wird. Bei häufigem Wechsel des in den ersten Teil einsteckbaren zweiten Teils ist ein sicherer Zusammenhalt der einzelnen Teile in der Wand nicht mehr gewährleistet.

Eine Vorrichtung gemäß Oberbegriff von Anspruch 1 ist aus der WO-A-96/22469 bekannt.

Der Erfindung liegt die Aufgabe zugrunde, eine Vorrichtung zur Befestigung von Wandhalterungen der eingangs angegebenen Gattung zu schaffen und zu verbessern, die beliebig häufiges Herausnehmen des zweiten Teils aus dem ersten Teil zuläßt und wobei nach dem Wiedereinfügen immer ein sicherer Zusammenhalt der einzelnen Bauteile gewährleistet ist. Ein weiteres Ziel der Erfindung besteht in einer möglichst einfachen Ausbildung, die eine kostengünstige Herstellung erlaubt.

Die erfindungsgemäße Lösung geht aus von der Vorrichtung der eingangs angegebenen Gattung. Erfindungsgemäß wird vorgeschlagen, daß zwischen den beiden Teilen eine selbsthemmende Keilverbindung vorgesehen ist, wobei an dem einen Teil mindestens eine Keilfläche angeordnet ist, die sich an einer Gegenfläche des anderen Teils verklemmt und wobei der erste Teil beim Klemmvorgang in seinen Außenabmessungen im wesentlichen unverformt bleibt.

Die erfindungsgemäße Vorrichtung hat den Vorteil, daß die Haltekräfte zwischen den beiden Teilen allein durch die Ausbildung der Keilverbindung bestimmt wird. Sie hängt nicht davon ab, aus welchem Werkstoff die Wand besteht bzw. wie exakt die Bohrung gestaltet ist, in die der erste Teil zu fixieren ist. Auf diese Weise wird auch möglich, daß die beiden Teile praktisch beliebig oft zusammengefügt und wieder getrennt werden können.

Die Haltekraft wird jeweils dadurch bestimmt, welche Kraft beim Zusammenfügen auf die Keilverbindung ausgeübt wird. Erfolgt das Zusammenfügen mit leichtem Handschlag, ist auch die Trennung leicht durchzuführen. Wird dagegen beim Zusammenfügen der zweite Teil mittels eines Hammers eingetrieben, sind auch beim Trennen höhere Kräfte aufzuwenden.

Die Keilfläche wird vorzugsweise von der Innenfläche einer U-förmigen Ausnehmung an dem einen Teil gebildet, die mit einem Querbolzen am anderen Teil zusammenwirkt. Dabei kann beispielsweise die Keilfläche am ersten Teil angeformt sein, während der Querbolzen Element des zweiten Teils ist.

Besser ist es jedoch, wenn die Keilfläche am zweiten Teil und die Gegenfläche am ersten Teil angeordnet ist.

Eine besonders vorteilhafte Ausgestaltung ergibt sich, wenn der in der Ausnehmung des ersten Teils einsteckbare zweite Teil rohrförmig gestaltet ist. Die Rohrform des zweiten Teils kann dann dazu benützt werden, beispielsweise die Halterung zu tragen.

In einer weiteren Ausgestaltung der Erfindung ist vorgesehen, daß der erste Teil am Einsteckende ein Schild aufweist, das zur Befestigung des ersten Teils mit einer Befestigungsplatte zusammenwirkt, die zur Montage auf dem ersten Teil verschiebbar ist. Auf diese Weise kann die erfindungsgemäße Vorrichtung beispielsweise an einer Möbelwand gehalten werden oder auch an einer verhältnismäßig dünnen Trenn- oder Zwischenwand.

Insbesondere schlägt die Erfindung vor, daß der Querbolzen mit seinen Enden aus dem ersten Teil herausragt um eine Abstützung für die Befestigungsplatte zu bilden. Eine solche Bauweise hat den Vorteil, daß die bei der Herstellung oder Lösung der Klemmverbindung auftretenden Kräfte direkt in die Wand weitergeleitet werden und die Belastung der einzelnen Teile der Vorrichtung gering bleiben.

Günstig ist es hierbei, wenn Gewindebolzen benutzt werden, die sich zwischen dem Querbolzen und der Befestigungsplatte erstrecken. Auf diese Weise kann die Vorrichtung leicht unterschiedlichen Stärken der Wand angepaßt werden, an der die Vorrichtung befestigt werden soll.

Die Ausnehmung im ersten Teil ist vorzugsweise als Bohrung gestaltet und weist einzelne Abschnitte mit geringeren dem zweiten Teil angepaßten Durchmesser auf. Der zweite Teil wird also nur von einigen Stellen des ersten Teils getragen. Dies erleichtert wesentlich die genaue Herstellung der Teile. Der Querbolzen wird vorzugsweise im Bereich eines Abschnittes der Innenbohrung angeordnet, die einen etwas größeren Durchmesser aufweist. Dadurch läßt sich vermeiden, daß auch bei der Anwendung geringer Wandstärken ungewollte Verklemmungen auftreten.

In einer weiteren Variante der Erfindung ist vorgesehen, daß der Teil aus Metall, Stahl, Aluminium, Kunststoff, Plexiglas oder Holz besteht. Die Teile, die zum Beispiel als Buchse oder als Rundmaterial ausgebildet sein können, könnnen dabei aus beliebigen Materialien bestehen. Die Verwendung von Metall, Stahl und Aluminium ist im Hinblick auf die zerspanende Verarbeitung von Vorteil, da diese mit normalen Drehbänken oder Fräsautomaten entsprechend bearbeitbar sind. Die Verwendung von Stahl und Aluminium ist insbesondere im Ladenbau weit verbreitet und gibt ein entsprechend angepaßtes Äußeres. Dabei ist die Oberfläche in geeigneter Weise zum Beispiel durch einen Lack versiegelbar. Es sind natürlich auch andere Metalle wie Bronze oder sonstige Legierungen einsetzbar. Durch die Verwendung eines Kunststoffes jedoch, wird ein zusätzlicher Effekt erreicht. Insbesondere wenn zum Beispiel ein spritzgußfähiger Kunststoff verwendet wird, besteht die Möglichkeit die Teile in ein Spritzgußverfahren herzustellen, was zu deutlich geringeren Herstellungskosten führt, als die zerspanende Herstellung von Metallteilen. Als Kunststoff bietet sich hierbei jeder spritzgußfähige Kunststoff an.

Es ist aber auch möglich, die vorgenannten Teile aus Plexiglas herzustellen, das in gleicher Weise im Spritzgußverfahren verwendbar ist. Diese auch PMMA (Polymethylmetalacrylat) genannten Kunststoffe zeichnen sich insbesondere durch die hohe Lichtdurchlässigkeit aus und ergeben so einen Eindruck, als wenn das daran aufgehängte oder präsentierte Gut an der Wand schwebt.

Bei der Verwendung von Kunststoffen ist dabei zu achten, daß die Dimensionen der Teile, insbesondere des Teiles welches in der Wand eingebaut ist, anderst zu wählen sind, als bei einem Teil aus Metall. Durch eine dickere Wandstärke wird hierbei der geringeren Bruchfestigkeit von Kunststoff gegenüber von Aluminium oder Stahl Rechnung getragen. Die Verwendung der Erfindung beschränkt sich aber nicht nur auf die vorgenannten Materialien, sondern kann in gleicher Weise auch bei Glas oder Stein eingesetzt werden, wobei natürlich bei diesen Materialien der Bearbeitungsaufwand entsprechend größer ist.

Der einzusteckende Teil kann hierbei ebenfalls aus einer Vielzahl unterschiedlicher Materialien gefertigt sein, wobei sich dies insbesondere aus dem Einsatzzweck des Teiles (hohes Gewicht, a. der Präsentation) bestimmt.

In der Zeichnung sind einige Ausführungsbeispiele, mit weiteren vorteilhaften und erfinderischen Merkmalen, schematisch dargestellt.

Es zeigen:
- Fig. 1: eine Seitenansicht einer erfindungsgemäßen Vorrichtung im montierten Zustand, wobei einige Teile zur Verbesserung der Deutlichkeit weggelassen sind,
- Fig. 2: eine Seitenansicht, teilweise im Schnitt des ersten Teils der erfindungsgemäßen Vorrichtung,
- Fig. 3: eine Seitenansicht, teilweise im Schnitt des zweiten Teils der erfindungsgemäßen Vorrichtung,
- Fig. 4: eine Frontansicht des ersten Teils,
- Fig. 5: eine Seitenansicht des ersten Teils, wobei einige Teile zur Verbesserung der Deutlichkeit weggelassen sind,
- Fig. 6: eine Draufsicht auf den kompletten ersten Teil,
- Fig. 7 und 8: je eine Ansicht von Varianten eines Elements des ersten Teils der erfindungsgemäßen Vorrichtung.

Der erste Teil der erfindungsgemäßen Vorrichtung besteht aus einer rohrförmigen Buchse 5. Die Bohrung 6 dieser Buchse ist vorzugsweise nicht gleichförmig über die ganze Länge der Buchse ausgestaltet, sondern besitzt einige schmälere Abschnitte 7 und 8 mit einem etwas kleineren Durchmesser, so daß das in die Bohrung 6 eingesetzte zweite Teil nur an einigen Stellen, nämlich an den Abschnitten 7 und 8, geführt ist. Dies erleichtert einerseits die Herstellung, andererseits aber auch die Montage und Demontage. Die Abschnitte mit größerem Innendurchmesser sind mit 25 und 26 bezeichnet.

Es ist auch möglich, die Bohrung 6 etwas konisch anzuordnen. Die Ausbildung der Buchse 5 als ein aus Kunststoff in einem Spritzgußverfahren hergestelltem Element, ist insbesondere bei der Realisierung der Ausschnitte 7 und 8 in der Bohrung 6 von Vorteil, da diese in dem Spritzgußwerkzeug entsprechend vorgesehen werden können. Bei einer solchen Ausgestaltung wird der Herstellungsaufwand bei den aus Kunststoff gefertigten Elementen gegenüber den aus Metall gefertigten Elementen deutlich gesenkt. Es ist ein Kostenvorteil von ca. einem Faktor 5 bis Faktor 10 gefunden worden.

Auf der Sichtseite ist die Buchse 5 mit einem kreisförmigen Schild 9 versehen, das gewölbt ausgebildet ist und die Bohrung 10 in der Wand 11 gut abgedeckt.

Die Buchse 5 besitzt im Abschnitt 25 ferner eine Querbohrung 12, in die bei der Montage die Bolzen 14 (Fig. 7) oder 15 (Fig. 8) eingesetzt werden, derart, daß diese Bolzen 14 und 15 mit ihren Enden über den Außenumfang der Buchse 5 ausreichend weit vorstehen.

Wie insbesondere aus der Fig. 6 deutlich wird, sind in die Schraubbohrungen 16 der Bolzen 14 oder auch 15 Gewindebolzen 17 eingeschraubt. Diese Gewindebolzen besitzen je einen Innensechskant 13, können also in Längsrichtung der Buchse 5 verstellt werden. Mit ihren gegen die Wand gerichteten Enden, drücken die Gewindebolzen 17 gegen eine vorzugsweise quadratische Platte 18. Diese Platte ist auf der Buchse 5 verschiebbar und es ist klar, daß mittels dieser Platte 18 und den Gewindebolzen 17, der erste Vorrichtungsteil 1 in der Bohrung 10 an der Wand 11 fixiert werden kann. Die Platte 18 besitzt ferner einige Befestigungsöffnungen 19, um die Platte 18 verdrehsicher an der Wand zu befestigen. Da die Platte 18 auch Ausnehmungen 20 für die Gewindebolzen 17 aufweist, wird auch eine Sicherung gegen ein Verdrehen des Teils 1 um die Mittelachse 21 erreicht.

In dem so befestigten Teil 1 wird nun der Teil 2 (siehe Fig. 3) eingeschoben. Dieser Teil 2 ist vorzugsweise rohrförmig gestaltet und besitzt am inneren Ende eine keilförmige Ausnehmung 22. Der Öffnungswinkel des Keils beträgt ca. 5° und ist dem Durchmesser der Bolzen 14 bzw. 15, also der Gegenfläche 3 angepaßt, soweit sich die entsprechenden Abschnitte dieser Bolzen 14 oder 15 im Inneren der Bohrung 6 erstrecken.

Der Teil 2 nimmt in seiner Bohrung 23 beispielsweise das Ende einer Halterung 24 auf, die ihrerseits beispielsweise die Tragstange für Kleiderbügel bildet.

Wenn nun das Teil 2 aus der Stellung der Fig. 3 in das Teil 1 eingeschoben wird, so daß die Stellung nach Fig. 1 erhalten wird, klemmt sich die keilförmige Ausnehmung 22 am Umfang der Bolzen 14 bzw. 15 fest, da die Keilverbindung selbsthemmend gestaltet ist.

Je nach der Kraft, mit der die Befestigung erfolgt, ist die Kraft zu bestimmen, um das Teil 2 aus der Bohrung 6 zu entfernen. Die Befestigung bzw. Lösung des Teils 2 in Teil 1 kann beispielsweise durch ein Schlagen mit der Hand oder auch mit einem Gummihammer erfolgen. Dadurch läßt sich leicht erreichen, daß ein unbeabsichtigtes Lösen ausgeschlossen ist, aber auch, daß eine Beschädigung beim Zusammenfügen oder Trennen ausgeschlossen ist. Die Verbindung der Teile 1 und 2 ist insbesondere auch verdrehsicher.

In Figur 7 und 8 sind die verschiedenen Ausgestaltungen des Querbolzen 14, 15 gezeigt. In Figur 7 ist der Querbolzen 14 im wesentlichen zylindrisch ausgebildet, wogegen er in Figur 8 im mittleren Bereich, in dem Bereich, wo der Querbolzen mit der entsprechenden Keilfläche des eingesteckten Teiles 2 zusammenwirkt, verjüngt ist. Der Querbolzen 14, 15 kann hierbei aus Metall aber auch aus anderen Materialien wie Kunststoff, Plexiglas, Stahl oder Aluminium gefertigt sein. Die Funktion des Querbolzens ist hierbei dreifach. Der Bolzen 14, 15 dient als Keilfläche. Er dient auch gleichzeitig als Befestigung des ersten Teiles der Buchse 5 in der Wand oder dergleichen. Darüber hinaus bewirkt der Bolzen im Zusammenwirken mit der Ausnehmung 22 an dem zweiten Teil 2 eine Ausrichtung des zweiten Teiles 2.

Im gezeigten Ausführungsbeispiel ist die Ausnehmung 22 als Keilschlitz gebildet. Die Keilflächen 4 sind also einander zugewandt. Es ist aber auch möglich, mit nur einer Keilfläche auszukommen, so daß das innere Ende des Teiles 2 dann zwischen dem Querbolzen 14 oder 15 und einer Innenfläche des Teils 1 festgeklemmt wird. Bei einer Variante kann auch ein Keil am Teil 2 in eine öffnung, z. B. zwischen zwei parallelen Querbolzen, in Teil 1 eingreifen.

Wenn auch die Anordnung des Keils am Teil 2 zu bevorzugen ist, der mit einem Gegenstück, nämlich dem Bolzen 14 oder 15, zusammenwirkt, so ist doch auch die umgekehrte Anordnung möglich, nämlich eine Keilanordnung am inneren Ende des Teils 1 anzuordnen, die in den Teil 2 beispielsweise zungenartig eingreift.

Der Teil 2 kann einstückig mit der Halterung, die beispielsweise Kleiderbügel oder dergleichen trägt, ausgebildet sein. Besser ist jedoch die zweiteilige Ausgestaltung und nachträgliche Verbindung, da dann die Befestigungsvorrichtungen gleichartig gestaltet und für eine Vielzahl von Halterungsausbildungen verwendbar sind.

Das Festklemmen an einer Wand, eines Möbelstückes, eines Regals oder dergleichen, erfolgt vorzugsweise, wie in den Zeichnungen gezeigt, unter Verwendung der Bolzen 14 oder 15. Notwendig ist dies für die Erfindung jedoch nicht. Die Befestigung des Teils 1 könnte auch mittels eines Außengewindes und einer Mutter mit unterlegter Platte erfolgen. Bei einer anderen Variante, wären Zugschrauben zwischen dem Schild 9 und der Platte 18 vorzusehen. Bei der gezeigten oder beschriebenen Befestigungsanordnung wird aber der Vorteil erhalten, daß die Belastungen vom Teil 2 über die Bolzen 14 bzw. 15 sowie die Gewindebolzen 17 unmittelbar in die wand 11 geleitet werden, so daß die Belastung der Wand durch den Teil 1 gering bleibt.

Es ist klar, daß bei der Erfindung, wegen der keilförmigen Ausgestaltung der Ausnehmung 22, die Eindringtiefe des Teils 2 in den Teil 1 in Grenzen veränderbar ist. Bei höherer Klemmkraft wird die Eindringtiefe etwas größer sein, als bei geringerer Klemmkraft. Dies ist aber ohne Bedeutung und beeinträchtigt nicht die volle Funktionsfähigkeit der beschriebenen Vorrichtung.

Die in den abhängigen Ansprüchen angeführten Rückbeziehungen weisen auf die weitere Ausbildung des Gegenstandes des Hauptanspruches durch die Merkmale des jeweiligen Unteranspruches hin.

## Patentansprüche

1. Vorrichtung zur Befestigung von Wandhalterungen, im wesentlichen bestehend aus zwei Teilen (1,2), wobei der erste Teil (1) in einer Bohrung (10) der Wand (11) fixiert ist und der zweite Teil (2) klemmend aber lösbar in einer Ausnehmung (6) des ersten Teils (1) gehalten ist und die Halterung (24) trägt, **dadurch gekennzeichnet, daß** zwischen den beiden Teilen (1,2) eine selbsthemmende Keilverbindung (3,4) vorgesehen ist, wobei an dem einem Teil (2) mindestens eine Keilfläche (4) angeordnet ist, die sich an einer Gegenfläche (3) des anderen Teils (1) verklemmt und wobei der erste Teil (1) beim Klemmvorgang in seinen Außenabmessungen im wesentlichen unverformt bleibt.

2. Vorrichtung nach Anspruch 1, **dadurch gekennzeichnet, daß** die Keilfläche (4) durch die Innenfläche einer U-förmigen Ausnehmung (22) an dem Teil (2) gebildet ist, die mit einem Querbolzen (14) am anderen Teil (1) zusammenwirkt.

3. Vorrichtung nach einem oder beiden der vorhergehenden Ansprüche, **dadurch gekennzeichnet, daß** der in die Ausnehmung (6) des ersten Teils (1) einsteckbare zweite Teil (2) rohrförmig gestaltet ist.

4. Vorrichtung nach einem oder mehreren der vorhergehenden Ansprüche, **dadurch gekennzeichnet, daß** die Keilfläche (4) am zweiten Teil (2) und die Gegenfläche (3) am ersten Teil (1) angeordnet ist.

5. Vorrichtung zur Befestigung von Wandhalterungen, im wesentlichen bestehend aus zwei Teilen (1,2), wobei der erste Teil (1) in einer Bohrung (10) der Wand (11) fixiert ist und der zweite Teil (2) klemmend aber lösbar in einer Ausnehmung (6) des ersten Teils (1) gehalten ist und die Halterung (24) trägt, nach einem oder mehreren der vorhergehenden Ansprüche, **dadurch gekennzeichnet, daß** der erste Teil (1) am Einsteckende ein Schild (9) aufweist, das zur Befestigung des ersten Teils (1) in der Wand (11) mit einer Befestigungsplatte (18) zusammenwirkt, die zur Montage auf dem ersten Teil (1) verschiebbar ist.

6. Vorrichtung nach einem oder mehreren der vorhergehenden Ansprüche, **dadurch gekennzeichnet, daß** das Schild (9) einstückig mit dem ersten Teil (1) ausgebildet ist.

7. Vorrichtung nach einem oder mehreren der vorhergehenden Ansprüche, **dadurch gekennzeichnet, daß** der Querbolzen (14) mit seinen Enden aus dem ersten Teil (1) herausragt um eine Abstützung für die Befestigungsplatte (18) zu bilden.

8. Vorrichtung nach einem oder mehreren der Ansprüche 5 bis 7, **gekennzeichnet durch** Gewindebolzen (17), die sich zwischen dem Querbolzen (14) und der Befestigungsplatte (18) erstrecken.

9. Vorrichtung nach einem oder mehreren der vorhergehenden Ansprüche, **dadurch gekennzeichnet, daß** die Befestigungsplatte (18) als Mutter ausgebildet ist, die auf einem auf der Außenseite des ersten Teils vorgesehenen Gewinde entlang der Längsachse des ersten Teils (1) in ihrer Lage zum Schild (9) veränderbar ist.

10. Vorrichtung nach einem oder mehreren der vorhergehenden Ansprüche, **dadurch gekennzeichnet, daß** auf der dem Schild (9) zugewandten Seite der Mutter eine Platte vorgesehen ist.

11. Vorrichtung nach einem oder mehreren der vorhergehenden Ansprüche, **dadurch gekennzeichnet, daß** die Platte lose, auf dem erste Teil verschiebbar angeordnet ist.

12. Vorrichtung nach einem oder mehreren der vorhergehenden Ansprüche, **dadurch gekennzeichnet, daß** die Ausnehmung (6) im ersten Teil (1) als Bohrung gestaltet ist und einige Abschnitte (7,8) mit geringerem, dem zweiten Teil (2) angepaßten Durchmessern aufweist.

13. Vorrichtung nach einem oder mehreren der vorhergehenden Ansprüche, **dadurch gekennzeichnet, daß** der Querbolzen (14) mit der Gegenfläche (3) in einem Abschnitt (25) der Innenbohrung des ersten Teils (1) mit dem größeren Durchmesser angeordnet ist.

14. Vorrichtung nach einem oder mehreren der vorhergehenden Ansprüche, **dadurch gekennzeichnet, daß** der Teil (1,2) aus Metall, Stahl, Aluminium, Kunststoff, Plexiglas oder Holz besteht.

## Claims

1. Device for the attachment of wall holding devices, comprising essentially two parts (1, 2), the first part (1) being attached in a boring (10) in the wall (11) and the second part (2) being held clamping but releasable in a recess (6) of the first part (1) and carrying the holding device (24), **characterised in that** between the two parts (1, 2) a selflocking wedge (3, 4) is provided, on the one part (2) at least one wedge surface (4) being arranged which interlocks with a counter surface (3) of the other part (1), and the external dimensions of the first part (1) remaining essentially undeformed during wedging.

2. Device according to claim 1, **characterised in that** the wedge surface (4) is formed by the internal surface of a U-shaped recess (22) on the part (2) which co-operates with a cross bolt (14) on the other part (1).

3. Device according to one or both of the preceding claims, **characterised in that** the second part (2), which can be inserted into the recess (6) of the first part (1), is shaped like a tube.

4. Device according to one or more of the preceding claims, **characterised in that** the wedge surface (4) is arranged on the second part (2) and the counter surface (3) is arranged on the first part (1).

5. Device for the attachment of wall holding devices, comprising essentially two parts (1, 2), the first part (1) being attached in a boring (10) in the wall (11), and the second part (2) being held wedging but releasable in a recess (6) of the first part (1) and carrying the holding device (24) according to one or more of the preceding claims, **characterised in that** the first part (1) has a plate (9) at the insertion end which co-operates, in order to attach the first part (1) in the wall (11), with a attachment plate (18) which can be moved on the first part (1) for mounting purposes.

6. Device according to one or more of the preceding claims, **characterised in that** the plate (9) forms one piece together with the first part (1).

7. Device according to one or more of the preceding claims, **characterised in that** the ends of the cross bolt (14) project out of the first part (1) in order to form a support for the attachment plate (18).

8. Device according to one or more of the claims 5 to 7, **characterised by** threaded bolts (17) which extend between the cross bolt (14) and the attachment plate (18).

9. Device according to one or more of the preceding claims, **characterised in that** the attachment plate (18) is shaped as a nut which can be moved relatively to the plate (9) on a thread provided on the outer surface of the first part along the longitudinal axis of the first part (1).

10. Device according to one or more of the preceding claims, **characterised in that** a plate is provided on the side of the plate (9) which faces the nut.

11. Device according to one or more of the preceding claims, **characterised in that** the plate is arranged loosely so that it can slide on the first part.

12. Device according to one or more of the preceding claims, **characterised in that** the recess (6) in the first part (1) is designed as a boring and has several sections (7, 8) with smaller diameters, which are adapted to the second part (2).

13. Device according to one or more of the preceding claims, **characterised in that** the cross bolt (14) with the counter surface (3) is arranged in a section (25) of the internal thread of the first part (1) with the larger diameter.

14. Device according to one or more of the preceding claims, **characterised in that** the part (1, 2) is made of metal, steel, aluminium, synthetic material, plexiglass or wood.

## Revendications

1. Dispositif de fixation d'éléments d'accrochage mural qui consiste principalement en deux parties (1, 2), la première partie (1) est fixée dans le perçage (10) du mur (11) et la deuxième partie (2) maintenant le système d'accrochage mural (24) est emboîtée de façon amovible dans un évidement (6) de la première partie (1), **caractérisé en ce qu'**une connexion auto-bloquante à coins (3,4) est située entre les deux parties (1, 2) dont une (2) possède au moins une face biseautée (4) qui vient au contact d'une face opposée (3) appartenant à la partie (1) et **en ce que** les dimensions extérieures de cette première partie (1) restent quasiment invariables lors de l'emboîtement.

2. Dispositif selon la revendication 1, **caractérisé en ce que** la face biseautée (4) est formée par la face intérieure (22) d'une découpe en forme de U de la partie (2) et **en ce que** cette face biseautée agit sur une tige transversale (14) de l'autre partie (1).

3. Dispositif selon une ou deux des revendications précédentes, **caractérisé en ce que** la deuxième partie (2) qui est à enficher dans l'évidement (6) de la première partie (1) possède une forme tubulaire.

4. Dispositif selon une ou plusieurs des revendications précédentes, **caractérisé en ce que** la face biseautée (4) est située au niveau de la deuxième partie (2) et **en ce que** la face opposée (3) est située au niveau de la première partie (1).

5. Dispositif de fixation d'éléments d'accrochage mural qui consiste principalement en deux parties (1, 2), la première partie (1) est fixée dans le perçage (10) du mur (11) et la deuxième partie (2) maintenant le système d'accrochage mural (24) est emboîtée de façon amovible dans un évidement (6) de la première partie (1), selon l'une des revendications précédentes, **caractérisé en ce que** la première partie (1) possède un cache (9) au niveau de l'orifice de réception agissant avec une plaque de fixation (18) coulissant lors du montage sur la première partie (1) de manière à fixer la première partie (1) dans le mur (1).

6. Dispositif selon une ou plusieurs des revendications précédentes, **caractérisé en ce que** le cache (9) et la première partie (1) sont d'un seul tenant.

7. Dispositif selon une ou plusieurs des revendications précédentes, **caractérisé en ce qu'**une extrémité de la tige transversale (14) dépasse de la première partie (1) afin de former un support pour la plaque de fixation (18).

8. Dispositif selon une ou plusieurs des revendications précédentes 5 à 7, **caractérisé par** l'existence de boulons (17) situés entre la tige transversale (14) et la plaque de fixation (18).

9. Dispositif selon une ou plusieurs des revendications précédentes, **caractérisé en ce que** la plaque de fixation (18) est un écrou dont la position par rapport au cache (9) peut être modifiée le long de l'axe longitudinal de la première partie (1) grâce à un filet situé sur la face extérieure de cette première partie.

10. Dispositif selon une ou plusieurs des revendications précédentes, **caractérisé en ce qu'**une plaque est située sur la face de l'écrou la plus proche du cache (9).

11. Dispositif selon une ou plusieurs des revendications précédentes, **caractérisé en ce que** la plaque n'est pas solidaire de la première partie et peut être déplacée sur cette première partie.

12. Dispositif selon une ou plusieurs des revendications précédentes, **caractérisé en ce que** l'évidement (6) dans la première partie (1) est un perçage possédant quelques sections (7, 8) de diamètres réduits correspondant à la deuxième partie (2).

13. Dispositif selon une ou plusieurs des revendications précédentes, **caractérisé en ce que** la tige transversale (14) comportant la face d'appui (3) est située dans une section (25) du perçage de la première partie (1) d'un diamètre plus grand.

14. Dispositif selon une ou plusieurs des revendications précédentes, **caractérisé en ce que** le matériau des parties (1, 2) est soit du métal, de l'acier, du plastique, du plexiglas soit du bois.
